# EUROPÄISCHE PATENTANMELDUNG

(11) **EP 0 519 154 A1**
(43) Veröffentlichungstag der Anmeldung: **23.12.1992**
(21) Anmeldenummer: 92101240.7
(22) Anmeldetag: 27.01.1992
(51) Int. Cl.: B08B 3/02

(54) **Verfahren zur Erzeugung hoher Flüssigkeitsdruckimpulse, Vorrichtung zur Durchführung des Verfahrens und Verwendung der Vorrichtung als Hochdruckreiniger**

(30) Priorität: 20.06.1991 DE 4120372
(71) Anmelder: TZN Forschungs- und Entwicklungszentrum Unterlüss GmbH, D-29345 Unterlüss (DE)
(72) Erfinder: Dziersk, Wilfried, W-3002 Bissendorf (DE)
(74) Vertreter: Behrend, Rainer

(57) **Zusammenfassung**

Um auf einfache und kostengünstige Weise Flüssigkeitsdruckimpulse zu erzeugen, schlägt die Erfindung vor, die Flüssigkeit (10) in einer einseitig offenen Vertiefung (31-34) eines Drehkolbens (3) mindestens teilweise schnell verdampfen zu lassen. Hierzu weist die Vorrichtung (1) zur Durchführung des Verfahrens zwei Elektroden (5, 6) auf, zwischen denen sich die Vertiefung (31-34) mit der Flüssigkeit (10) befindet. Ist der Strom genügend groß, wird ein Teil der Flüssigkeit verdampft und erzeugt damit einen Überdruck, der die restliche Flüssigkeit durch eine Druckleitung (22) ins Freie preßt.

Die neue Vorrichtung wird vorzugsweise als Hochdruckreiniger verwendet.

## Beschreibung

Die Erfindung betrifft ein Verfahren zur Erzeugung hoher Flüssigkeitsdruckimpulse. Die Erfindung bezieht sich ferner auf eine Vorrichtung Zur Durchführung des Verfahrens sowie auf eine Verwendung der erfindungsgemäßen Vorrichtung als Hochdruckreiniger.

Bei bekannten Verfahren zur Erzeugung hoher Druckimpulse, wie sie insbesondere bei Hochdruckreinigern angewandt werden, wird in der Regel die Energie über einen (z.B. elektrischen) Antriebsmotor in mechanische Bewegung umgesetzt und damit der Wasserdruck erzeugt. Soll der Hochdruckreiniger mit warmem Wasser arbeiten, ist zusätzlich eine Heizung erforderlich. Derartige Flüssigkeitsdruckpumpen sind daher relativ teuer.

Der Erfindung liegt die Aufgabe zugrunde, ein einfaches und kostengünstiges Verfahren zur Erzeugung hoher Flüssigkeitsdruckimpulse anzugeben. Ferner soll eine Vorrichtung zur Durchführung des Verfahrens offenbart werden.

Diese Aufgabe wird erfindungsgemäß durch die Merkmale des kennzeichnenden Teils des Anspruchs 1 gelöst. Eine erfindungsgemäße Vorrichtung zur Durchführung des Verfahrens wird durch die Merkmale des kennzeichnenden Teils des Anspruchs 3 wiedergegeben.

Die Unteransprüche 4 bis 8 offenbaren besonders vorteilhafte Ausgestaltungen der erfindungsgemäßen Vorrichtung. Die Verwendung einer erfindungsgemäßen Vorrichtung wird in Anspruch 9 beschrieben.

Im wesentlichen beruht die Erfindung also auf dem Gedanken, den Flüssigkeitsdruck dadurch zu erzeugen, daß die Flüssigkeit in einer einseitig offenen Vertiefung eines Drehkolbens teilweise verdampft wird. Hierzu wird über zwei Elektroden ein definierter Kurzschluß erzeugt, so daß die beim Kurzschluß freigesetzte Energie einen Teil der Flüssigkeit verdampft. Anders als bei den Hochdruckreinigern nach dem Stand der Technik, muß die Flüssigkeit nicht zusätzlich erwärmt werden.

Die erfindungsgemäße Vorrichtung weist Zusätzlich insbesonders die Vorteile auf, daß sowohl der Druck als auch die Pulsfrequenz durch die Wahl der elktrischen Werte (Stromstärke, Länge des Stromimpulses) eingestellt werden kann. Die Vorrichtung ist relativ klein und kann an die Hauswasserleitung angeschlossen werden.

Weitere Einzelheiten und Vorteile der Erfindung ergeben sich aus dem folgenden anhand von Figuren beschriebenen Ausführungsbeispiel.

Es zeigen:
Fig.1 den Querschnitt einer erfindungsgemäßen Vorrichtung;
Fig.2 eine Draufsicht auf die Vorrichtung nach Fig.1 entlang der Schnittlinie A-B; und
Fig.3 einen perspektivisch dargestellten Drehkolben, wie er in dem Ausführungsbeispiel nach Fig 1 bevorzugt verwendet wird.

In den Figuren 1 und 2 ist mit 1 eine erfindungsgemäße Vorrichtung (Flüssigkeitsdruckpumpe) bezeichnet. Sie besteht im wesentlichen aus einem Gehäuse 2, einem in dem Gehäuse 2 angeordneten Drehkolben 3, einem Axialverdichterrad 4 und einem Paar Elektroden 5 und 6, die mit einer regelbaren Stromquelle 7 über elektrische Leitungen 8 und 9 verbunden sind. Die Flüssigkeit ist mit der Bezugsziffer 10 versehen.

Das Gehäuse 2 weist einen Unterdruckraum 20 auf, deren eine Wand durch den Drehkolben 3 gebildet wird. Mit 21 ist eine Einlaufleitung (Fig.2), durch die die Flüssigkeit 10 in die Pumpe 1 gelangt und mit 22 (Fig.1) eine Auslauf- oder Druckleitung bezeichnet. Letztere dient zur Weiterleitung der impulsförmigen Flüssigkeitsdruckimpulse. Der Unterdruckraum 20 und die Druckleitung 22 sind über eine Rohrleitung 23 miteinander verbunden. Die Flansche für den Anschluß externer Rohrleitungen sind mit 25 und 26 bezeichnet.

Der Drehkolben 3 ist zylinderförmig aufgebaut und besitzt eine Achse 30, auf der ebenfalls das Axialverdichterrad 4 angeordnet ist sowie vier Vertiefungen 31-34. Die Vertiefungen 31-34 erstrecken sich von der Mantelfläche 35 in das Innere des Drehkolbens. Im vorliegenden Ausführungsbeispiel sind die Vertiefungen 31-34 nutenförmig ausgebildet und erstrecken sich jeweils bis zu den Stirnflächen 36, 37 des Drehkolbens (vgl. auch Fig.3). Die Richtung der Längsachse 39' der Vertiefungen 31-34 ist so gewählt, daß die Verlängerung der Achse 39' die Mittelpunktsachse 39 des Drehkolbens 3 nicht schneidet.

Dadurch wird erreicht, daß beim schlagartigen Verdampfen der Flüssigkeit 10 eine Rotation des Drehkolbens 3 erfolgen kann.

Zur Fixierung des Drehkolbens 3 in der Ruhestellung der Flüssigkeitsdruckpumpe 1 sind beispielsweise vier Magnete 38 an dem Drehkolben 3 befestigt. Entsprechende Magnete sind auch an dem Gehäuse 2 angeordnet und wurden aus Gründen einer besseren Übersicht weggelassen.

Im folgenden wird etwas näher auf die Wirkungsweise der in den Figuren 1 und 2 dargestellten erfindungsgemäßen Vorrichtung eingegangen, wobei als Flüssigkeit 10 Wasser verwendet wird:
Wie in Fig.1 gezeigt, möge sich in der Vertiefung 31 des Drehkolbens 3 Wasser befinden. An die im Gehäuse 2 angebrachten Elektroden 5 und 6 (Fig.2) wird über die Leitungen 8 und 9 eine Spannung angelegt. Es fließt dann ein Strom von der regelbaren Stromquelle 7 über die Leitung 8, die Elektrode 5, das in der Vertiefung 31 befindliche Wasser 10, die Elektrode 6 und die Leitung 9. Ist der Strom genügend groß, wird ein Teil des Wassers verdampft und erzeugt damit einen Überdruck, der das restliche Wasser durch die Druckleitung 22 ins Freie preßt. Ein entsprechend großer Stromimpuls, führt dann zu einem entsprechenden Druckimpuls.

An der Wand der Druckleitung 22 wird durch das vorbeiströmende Wasser 10 ein Unterdruck erzeugt und somit der über die Rohrleitung 23 mit der Druckleitung 22 verbundene Unterdruckraum 20 evakuiert. Da durch den Rückstoß des herausgepreßten Wassers 10, bzw. Wasserdampfes, der Drehkolben 3 in Rotation versetzt wird, wandert die Vertiefung 31 in die Positionen, die in Fig.1 die Vertiefungen 32 und 33 haben. Der ursprünglich nach der teilweisen Verdampfung des Wassers in der Vertiefung 31 herrschende Überdruck wird beim Vorbeiführen dieser Vertiefung an dem Unterdruckraum 20 abgebaut. Es kommt sogar zu einem leichten Unterdruck in der Vertiefung 31.

Wenn sich die Vertiefung 31 in der Stellung befindet, in der sich in Fig.1 die Vertiefung 34 befindet, wird durch den Unterdruck Wasser in die Vertiefung 31 hineingesaugt. Anschließend bewegt sich die Vertiefung 31 wieder in die Ausgangsstellung. Der vorstehend beschriebene Vorgang wiederholt sich dann.

Das in Fig.2 dargestellte Axialverdichterrad 4 soll einerseits den Zweck erfüllen, das Wasser seitlich durch die Vertiefungen zu drücken und damit den Unterdruck in den Vertiefungen zu erhöhen. Andererseits dient das Axialverdichterrad 4 als Rotationsbremse des Drehkolbens 3 gegen unkontrolliertes Hochlaufen.

Aus dem vorstehenden ergibt sich, daß die Erfindung nicht auf das beschriebene Ausführungsbeispiel beschränkt ist. So ist es selbstverständlich auch möglich, statt der nutenförmigen Vertiefungen, Bohrungen vorzusehen. Die Elektroden 5 und 6 können anstatt mit dem Gehäuse auch mit dem Drehkolben 3 fest verbunden werden. Die elektrische Verbindung zwischen den Leitungen 8 und 9 und den Elektroden 5 und 6 kann in diesem Fall über Kontakte erfolgen, wobei eine zeitgerechte Regelung der Stromimpulse mit Hilfe der Stromquelle 7 vorgenommen wird.

## Patentansprüche

1. Verfahren zur Erzeugung hoher Flüssigkeitsdruckimpulse, **dadurch gekennzeichnet,** daß durch eine mit einer Flüssigkeit (10) gefüllte einseitig offene Vertiefung ( 31-34 ) während eines kurzen Zeitraumes ein zur teilweisen Verdampfung der Flüssigkeit (10) ausreichender elektrischer Strom geleitet wird.

2. Verfahren nach Anspruch 1, **dadurch gekennzeichnet,** daß der Vorgang in periodischen Zeitabständen wiederholt wird.

3. Vorrichtung zur Durchführung des Verfahrens nach Anspruch 1 oder 2, **gekennzeichnet**
**durch** die Merkmale:
a) die Vorrichtung (1) enthält einen zylindrischen Drehkolben ( 3 ), eine Einlaufleitung ( 21 ) und eine Auslauf- oder Druckleitung (22);
b) der Drehkolben ( 3 ) weist Vertiefungen ( 31-34 ) auf, die sich von der Mantelfläche ( 35 ) in das Innere des Drehkolbens ( 3 ) erstrecken, und die im Betrieb der Vorrichtung mit Flüssigkeit (10) gefüllt werden;
c) die Längsachse ( 39' ) der Vertiefungen ( 31-34 ) ist derart gewählt, daß ihre Verlängerung keinen Schnittpunkt mit der Mittelpunktsachse (39) des Drehkolbens ( 3 ) aufweist, so daß beim Herauspressen der Flüssigkeit (10) aus der jeweiligen Vertiefung (31-34) eine Rotation des Drehkolbens (3) erfolgt;
d) an den Stirnflächen ( 36, 37 ) des Drehkolbens ( 3 ) ist mindestens 1 Paar gegenüberliegender Elektroden ( 5, 6 ) angeordnet, zwischen denen sich im Betrieb der Flüssigkeitsdruckpumpe ( 1 ), mindestens zeitweise, jeweils eine mit Flüssigkeit (10) gefüllte Vertiefung ( 31 ) des Drehkolbens (3) befindet.

4. Vorrichtung nach Anspruch 3, **dadurch gekennzeichnet,** daß die Vertiefungen ( 31-34 ) nutenförmig ausgebildet sind und sich jeweils bis zu den Stirnflächen ( 36, 37 ) des Drehkolbens (3) erstrecken.

5. Vorrichtung nach Anspruch 3 oder 4, **dadurch gekennzeichnet,** daß der Drehkolben (3) vier Vertiefungen (31-34) und ein Paar Elektroden (5, 6) aufweist, wobei immer dann, wenn sich eine Vertiefung (31-34) zwischen den Elektroden (5, 6) befindet, diese Vertiefung( 31 ) mit der Druckleitung (22) und eine andere Vertiefung ( 34 ) mit der Einlaufleitung (21) verbunden ist.

6. Vorrichtung nach einem der Ansprüche 3 bis 5, **dadurch gekennzeichnet,** daß ein Unterdruckraum ( 20 ) vorgesehen ist, der über eine Rohrleitung ( 23 ) mit der Druckleitung ( 22 ) verbunden ist, und der teilweise den Drehkolben ( 3 ) umgibt, so daß im Betrieb der Vorrichtung (1) die Vertiefung (31), die zunächst mit der Druckleitung (22) verbunden ist, den Unterdruckraum ( 20 ) passiert bevor sie mit der Einlaufleitung ( 21 ) in Verbindung steht.

7. Vorrichtung nach einem der Ansprüche 3 bis 6, **dadurch gekennzeichnet,** daß zwischen Einlaufleitung ( 21 ) und Drehkolben ( 3 ) ein Axialverdichterrad ( 4 ) angeordnet ist, so daß in der Einfüllstellung die Flüssigkeit ( 10) seitlich in die entsprechende Vertiefung ( 34 ) des Drehkolbens (3) gedrückt wird.

8. Vorrichtung nach einem der Ansprüche 3 bis 7, **dadurch gekennzeichnet,** daß zur Fixierung des Drehkolbens (3), in der Ruhestellung der Vorrichtung ( 1 ) , Magnete ( 38 ) an dem Drehkolben (3) befestigt sind.

9. Verwendung der Vorrichtung nach einem der Ansprüche 3 bis 8 als Hochdruckreiniger.
